# EUROPÄISCHE PATENTSCHRIFT

(11) **EP 0 183 093 B1**
(45) Veröffentlichungstag und Bekanntmachung des Hinweises auf die Patenterteilung: **18.01.1989**
(21) Anmeldenummer: 85114037.6
(22) Anmeldetag: 05.11.1985
(51) Int. Cl.: B25D 9/20

(54) **Hydraulische Schlagvorrichtung**
Hydraulic percussion device
Dispositif hydraulique de percussion

(30) Priorität: 29.11.1984 DE 3443542
(43) Veröffentlichungstag der Anmeldung: 04.06.1986
(73) Patentinhaber: Fried. Krupp Gesellschaft mit beschränkter Haftung, 45143 Essen (DE)
(72) Erfinder: Arndt, Friedrich-Karl, Dr.-Ing., D-4300 Essen 1 (DE); Fritz, Karlheinz, D-4322 Sprockhövel (DE)

(56) Entgegenhaltungen:
- DE-B- 2 428 236
- FR-A- 404 176
- US-A- 1 832 432
- US-A- 2 302 018

## Beschreibung

Die Erfindung betrifft eine Vorrichtung nach dem Oberbegriff des Anspruchs 1. Derartige Vorrichtungen sind z.B. aus der DE-B-2428236 bekannt. Bei diesen Vorrichtungen löst der Schlagkolben kurz vor Erreichen seiner beiden Endlagen einen Steuerimpuls aus, der die Umsteuerung des Steuerventils einleitet, das seinerseits die Umkehr der am Schlagkolben angreifenden Kräfte bewirkt. Die vom Kolbenweg des Schlagkolbens abhängigen Steuerimpulse sind dabei derart gewählt, dass der Schlagkolben unter Berücksichtigung der Umschaltzeit des Steuerventils einerseits am vorgesehenen oberen Umkehrpunkt zur Ruhe kommt und anschliessend seinen Arbeitshub beginnt und andererseits nach dem Kolbenaufschlag auf den Meissel die den Rückhub bewirkenden Kräfte erfährt.

Wenn bei der bekannten Schlagvorrichtung Schlagenergie von der Meisselspitze reflektiert wird, so wird der Schlagkolben in Richtung des Rückhubes beschleunigt, wobei die vom Schlagkolben freigegebene Steuerleitung wieder verschlossen und damit der Umsteuerimpuls für das Steuerventil unterbrochen wird. Das Steuerventil verharrt nunmehr weiter in der Stellung, bei der der Schlagkolben in Richtung auf den Meissel beaufschlagt wird. Der zurückreflektierte Schlagkolben wird dadurch abgebremst und erneut auf den Meissel beschleunigt. Es erfolgt ein sogenannter Doppelschlag. Derartige Doppelschläge sind äusserst unerwünscht und nachteilig, da einerseits die Laufruhe der Schlagvorrichtung empfindlich gestört ist und andererseits die Schlagzahl der Schläge, bei denen der Schlagkolben von seinem oberen oder rückwärtigen Umkehrpunkt beschleunigt wird, verringert wird.

Der Erfindung liegt die Aufgabe zugrunde, eine Schlagvorrichtung derart zu gestalten, dass im Falle, dass die Schlagenergie von der Meisselspitze auf den Schlagkolben zurückreflektiert wird, die Schlagzahl nicht verringert und die Laufruhe nicht beeinträchtigt wird.

Diese Aufgabe wird durch die im Anspruch 1 gekennzeichneten Merkmale gelöst. Durch die Anordnung eines Halteventils in die Steuerleitung und die Verbindung des Halteventils über einen dritten Anschluss unmittelbar mit der Rückleitung kann das in der Steuerleitung befindliche Druckmedium auch dann abfliessen, wenn die Steuerleitung durch einen Steuerimpuls kurzfristig entlastet und der Steuerimpuls kurz darauf wieder unterbrochen wird. Das Steuerventil schaltet somit in jedem Fall - also auch im Falle von Meissel reflektierter Schlagenergie - zuverlässig um und bewirkt in dieser Stellung die Beschleunigung des Arbeitskolbens in Richtung des Rückhubes bis zum oberen Umkehrpunkt. Durch die reflektierte Energie erfolgt der Rückhub sogar in kürzerer Zeit, so dass eine Erhöhung der Schlagzahl erreicht wird. Bis zum Umsteuern des Steuerventils gelangt das über der grossen Ringfläche des Schlagkolbens befindliche Druckmedium in einen Druckspeicher. Die dabei vom Druckspeicher aufgenommene Reflexionsenergie steht dem nächsten Arbeitshub wieder zur Verfügung. Die erfindungsgemässe Vorrichtung ermöglicht somit eine Rückgewinnung der Reflexionsenergie.

In den Unteransprüchen sind vorteilhafte Weiterbildungen der Erfindung beschrieben.

Ein Ausführungsbeispiel der Erfindung ist in den Zeichnungen dargestellt und wird im folgenden näher beschrieben. Es zeigen:
Fig. 1 eine hydraulische Schlagvorrichtung während des Arbeitshubes in einem schematisierten Längsschnitt,
Fig. 2 das Halteventil während des Arbeitshubes in einer vergrösserten Darstellung,
Fig. 3 die Schlagvorrichtung in einem auszugsweisen Längsschnitt zu einem Zeitpunkt, in dem sich der Steuerschieber in der unteren Endlage befindet und der Schlagkolben am Ende des Rückhubes seine obere Endlage erreicht, und
Fig. 4 das Halteventil während des Wechsels vom rechten zum linken Ventilsitz nach dem Verbinden der Steuerleitung mit der Druckleitung.

Die Schlagvorrichtung 1 weist einen Arbeitszylinder auf, in dem ein Schlagkolben 3 beweglich geführt ist. An ihrem unteren Ende ist die Schlagvorrichtung 1 mit einem Meissel versehen, der in bekannter Weise um einen bestimmten Betrag gleitbar gehalten ist. Das dem Meissel 4 zugewandte Ende des Arbeitszylinders 2 ist über eine Vorlauf- oder Druckleitung 5 mit einer Druckquelle mit dem Arbeitsdruck Pₒ verbunden. Zur Mündung der Zu- oder Druckleitung 5 im Arbeitzszylinder 2 ist eine Ringnut 6 vorgesehen. Die Schlagvorrichtung 1 ist ferner mit einem Druckspeicher 8 ausgerüstet, der mit der Druckleitung 5 verbunden ist.

Die Schlagvorrichtung 1 enthält ferner ein Steuerventil 10 mit einem Steuerzylinder 11 und einem darin bewegbaren hülsenartigen Steuerschieber 12. Der Steuerzylinder 11 weist drei zylindrische Teile 11 a, 11 b, 11 c auf, wobei der mittlere Teil 11 b den grössten Durchmesser und der obere Teil 11 a einen Durchmesser aufweist, der zwischen den beiden anderen Durchmessern liegt. Das stirnseitige Ende des unteren zylindrischen Teils 11 c des Steuerzylinders 11 ist über eine Zweigleitung 13 mit der Druckleitung 5 verbunden. Das obere Ende des Steuerzylinders 11 ist über eine Nut 15 und eine Leitung 16 mit der Rücklaufleitung 17 (im folgenden auch nur kurz «Rückleitung» genannt) verbunden, die zum niederdruckseitigen Anschluss (Symbol: P_{T}) führt.

Der untere Teil 11 c des Steuerzylinders 11 ist ausserdem über eine seitliche Leitung 18 mit dem oberen Teil des Arbeitszylinders 2 verbunden, wobei zur Mündung der Leitung 18 im Steuerzylinder 11 eine Nut 19 und im Arbeitszylinder 2 eine Nut 20 vorgesehen ist. In der Nähe der Nut 19 ist der Steuerzylinder 11 über eine Nut 22 unmittelbar mit der Rücklaufleitung 17 verbunden.

Zwischen den Nuten 6 und 20 im Arbeitszylinder 2 ist eine weitere Nut 23 vorgesehen, die über zwei Leitungen 24, 25 mit der Rücklaufleitung 17 verbunden ist.

Zwischen den Nuten 6 und 23 weist der Arbeitszylinder 2 eine Steuernut 26 auf, durch die der Arbeitszylinder 2 über einen Steuerkanal bzw. eine Steuerleitung 27 mit dem Steuerzylinder 11 verbunden ist.

Die Steuerleitung 27 wird durch die beiden Leitungen bzw. Leitungsabschnitte 27a und 27 b gebildet. Im Steuerzylinder mündet die Steuerleitung 27 in eine Nut 29, die zwischen den Nuten 15 und 22 gelegen ist. Durch die vier Nuten 15, 29, 22 und 19 des Steuerzylinders 11 werden dessen drei zylindrische Teile wie folgt definiert: Der obere zylindrische Teil 11 a liegt oberhalb der Nut 15, der mittlere zylindrische Teil 11 b wird durch die beiden Nuten 15 und 29 begrenzt, und der untere zylindrische Teil 11 c reicht vom unteren Rand der Nut 29 bis unter die Nut 19. Die Nut 22 liegt innerhalb des unteren zylindrischen Teils 11 c.

Die beiden Leitungsabschnitte 27 und 27 b sind durch ein mit drei Anschlüssen versehenes Halteventil 30 miteinander verbunden, wobei der dritte Anschluss über einen Leitungsabschnitt 31 und die Leitung 25 mit der Rücklaufleitung 17 verbunden ist.

Der Schlagkolben 3 weist jeweils einen verjüngten vorderen bzw. unteren und hinteren bzw. oberen Abschnitt 32 bzw. 33 auf, wobei der Durchmesser des vorderen Abschnitts 32 grösser ist als der des hinteren Abschnitts 33. Durch die verjüngten Abschnitte 32 bzw. 33 wird je eine kleine bzw. grosse Ringfläche 34 bzw. 35 am Schlagkolben 3 gebildet. Zwischen den beiden Ringflächen 34, 35 ist eine Ausnehmung oder Umfangsnut 36 angeordnet, durch die zwei Kolbenbunde 37 bzw. 38 gebildet werden. Die kleine Ringfläche 34 ist bei Betriebsbereitschaft durch die Druckleitung 5 ständig von dem Öl bzw. Hydraulikmedium beaufschlagt. Der Kolbenbund 37 bildet mit seinem an die Umfangsnut 36 angrenzenden Ende eine obere Steuerkante 39 und mit dem durch die kleine Ringfläche 34 gegebenen Ende eine untere Steuerkante 40.

Der Steuerschieber 12 weist an seinem der Zweigleitung 13 zugewandten unteren Ende einen ersten verjüngten zylindrischen Abschnitt 41 mit einer Stirnfläche 42 und an seinem gegenüberliegenden Ende einen weiteren zylindrischen Abschnitt 43 mit einer Stirnfläche 44 auf. Der Durchmesser des ersten Abschnitts 41 ist kleiner als der des zweiten Abschnitts 43, so dass auch die erste Stirnfläche 42 kleiner ist als die zweite Stirnfläche 44. Beide Stirnflächen 42 und 44 sind im-Falle der Betriebsbereitschaft ständig druckbeaufschlagt, so dass über diese Flächen ständig eine nach unten gerichtete Kraft F auf den Steuerschieber 12 wirkt, die sich aus der Flächendifferenz (A₄₄ - A₄₂) multipliziert mit dem Arbeitsdruck Pₒ ergibt. Zwischen den Abschnitten 41 und 43 befindet sich ein Kolbenbund 45 mit einer dem ersten Abschnitt 41 zugeordneten Ring- oder Steuerfläche 47 und einer entsprechenden kleineren, dem anderen Abschnitt 43 zugeordneten Ringfläche 48. Der Raum zwischen der Nut 15 des Steuerzylinders 11 und dem zweiten zylindrischen Abschnitt 43 des Steuerschiebers 12 ist ständig mit der Rückleitung 17 verbunden.

Der erste Abschnitt 41 des Steuerschiebers 12 wird in dem unteren und der zweite Abschnitt 43 in dem oberen zylindrischen Teil 11 c bzw. 11 a des Steuerzylinders 11 geführt. Der Kolbenbund 45 gleitet im mittleren zylindrischen Teil 11 des Steuerzylinders 11.

Der erste zylindrische Abschnitt 41 weist eine Umfangsnut 49 und - zwischen dieser und der Steuerfläche 47 - eine kleine radiale Hilfsbohrung 51 auf. Die Länge der Umfangsnut 49 ist grösser als der Abstand zwischen den beiden Nuten 19 und 22 im Steuerzylinder 11.

Das Halteventil 30 ist in Fig. 2 in einem vergrösserten Massstab dargestellt. Es besteht aus einem hohlzylindrischen Teil bzw. einer Bohrung 53 und einem als Kugel ausgebildeten Ventilkörper 54. Der zylindrische Teil 53 weist an seiner über den Leitungsabschnitt 31 mit der Rücklaufleitung 17 verbundenen Stirnseite einen Ventilsitz 55 und an seiner anderen, mit dem Leitungsabschnitt 27a a verbundenen Stirnseite einen Ventilsitz 56 auf. Der Leitungsabschnitt 27 b der Steuerleitung 27 mündet radial in den hohlzylindrischen Teil 53 ein. Seine Mittelachse geht dabei - wenn die Kugel 54 an dem Ventilsitz 55 anliegt - durch die diesem Ventilsitz zugewandte Hälfte der Kugel 54. Der Durchmesser der Kugel 54 ist kleiner als der Durchmesser des zylindrischen Teils 53, so dass das Druck- oder Hydraulikmedium durch den von der Kugel 54 und dem zylindrischen Teil 53 gebildeten Spalt 58 fliessen kann.

Im folgenden wird die Funktion der Schlagvorrichtung für den Fall beschrieben, dass die vom Schlagkolben auf den Meissel aufgebrachte Energie vollständig in das zu zerkleinernde Gut überführt und nicht reflektiert wird. Fig. 1 zeigt die Schlagvorrichtung während des durch einen Pfeil gekennzeichneten Arbeitshubes des Schlagkolbens 3. Der Raum des Zylinders 2 über der grossen Ringfläche 35 ist über die Leitung 18 und die Zweigleitung 13 mit der Druckleitung 5 verbunden. Der Schlagkolben 3 wird somit mit einer Kraft in Richtung auf den Meissel 4 beschleunigt, die sich aus der Flächendifferenz (A35 - A34) der Ringflächen 35 und 34 multipliziert mit dem Arbeitsdruck Pₒ ergibt. Während des Schlag- oder Arbeitshubes befindet sich der Steuerschieber 12 in der von der Hochdruckleitung 5 bzw. der Zweigleitung 13 abgewandten, oberen Lage. Durch die Hilfsbohrung 51 kann Druckmittel aus dem Innenraum des Steuerschiebers 12 zu dem Raum unter der Steuerfläche 47 gelangen und den dort herrschenden Druck aufrechterhalten (der Leitungsabschnitt 27 a ist von dem Kolbenbund 37 abgedeckt und die Leitung 25 durch die am linken Ventilsitz 55 anliegende Kugel 54 verschlossen). Da die Ringfläche 48 drucklos ist und die Steuerfläche 47 grösser ist als die nach unten wirkende Teilfläche bzw. Flächendifferenz (A44 - A₄₂), bleibt der Steuerschieber 12 in seiner oberen Lage gehalten.

Kurz bevor der Schlagkolben 3 auf den Meissel 4 auftrifft, erreicht die obere Steuerkante 39 die Steuernut 26. Die Umfangsnut 36 verbindet den Leitungsabschnitt 27 a - und damit die gesamte Steuerleitung 27 - über die Leitung 24 mit der Rücklaufleitung 17, wodurch der Raum unter der Steuerfläche 47 drucklos wird. Es wirkt somit ausschliesslich die über die Teilfläche bzw. Flächendifferenz (A44-- A₄₂) auf dem Steuerschieber 12 wirkende Kraft und drückt diesen in der konstruktiv vorgegebenen Ventil- oder Steuerzeit tst in seine untere Endlage. Dabei wird (druckloses) Druckmedium durch den Leitungsabschnitt 27 b gedrückt, das beim Eintritt in den hohlzylindrischen Teil 53 des Halteventils 30 auf den linken Teil der Kugel 54 trifft und durch den durch die Kugel 54 und die Bohrung 53 gebildeten Spalt 58 und den Leitungsabschnitt 27 a zur Rückleitung 17 strömt. Die an dem Spalt 58 auftretende Druckdifferenz treibt die Kugel 54 nach rechts an den Ventilsitz 56. Dabei kann kurzfristig das durch den Leitungsabschnitt 27 ablaufende Hydraulikmedium sowohl über den Leitungsabschnitt 31 als auch über den Leitungsabschnitt 27 a und die Leitung 24 zur Leitung 25 und damit zur Rückleitung 17 abfliessen. Wenn die Kugel 54 an dem Ventilsitz 56 anliegt und der Leitungsabschnitt 27 und die Leitung 24 damit für das aus dem Leitungsabschnitt 27 b abfliessende Hydraulikmedium versperrt sind, kann das von der Steuerfläche 47 verdrängte und über die Hilfsbohrung 51 eingespeiste Hydraulikmedium weiter gegen einen geringen Druckabfall im Leitungsabschnitt 31 zur Leitung 25 und damit zur Rückleitung 17 abfliessen.

Während der Steuerschieber 12 in seine untere Lage bewegt wird, wird einerseits die Hilfsbohrung 51 durch den zwischen den Nuten 29 und 22 gelegenen Teil des Steuerzylinders 11 abgedeckt und andererseits durch die Umfangsnut 49 die Ringfläche 35 des Kolbens 3 über die Nuten 22 und 19 und die Leitung 18 mit der Rückleitung 17 verbunden (vgl. Fig. 3). Die obere, grosse Ringfläche 35 ist somit entlastet und der Schlagkolben 3 wird durch die auf die untere kleine Ringfläche wirkende Kraft zum Rückhub nach oben beschleunigt. Gegen Ende des Rückhubes erreicht die durch die kleine Ringfläche 34 gegebene untere Steuerkante 40 die Steuernut 26 und stellt somit (wieder) eine Verbindung zwischen der Druckleitung 5 und dem Leitungsabschnitt 27 a der Steuerleitung 27 her: Die Kugel 54 wird an den linken Ventilsitz 55 gedrückt (vgl. Fig. 4), und die gesamte Steuerleitung 27 und der Raum unter der Steuerfläche 47 wird mit Druck beaufschlagt, so dass der Steuerschieber 12 wieder in seine obere Lage zurückbewegt wird, in der er die Leitung 18 zum Arbeitszylinder 2 wieder überr die Verbindungsleitung 13 mit der Druckleitung 5 verbindet und ein neuer Arbeitshub eingeleitet wird.

Für den Fall, dass die vom Schlagkolben 3 auf den Meissel 4 übertragene Energie zumindest teilweise reflektiert wird, wird der Kolben 3 durch den Reflexionsimpuls schlagartig in Richtung des Rückhubes derart beschleunigt, dass die Zeit zwischen der Freigabe bzw. dem Öffnen der Steuernut 26 beim Aufwärtshub des Kolbens 3 und dem Wiederverschliessen der Steuernut 26 jeweils durch die obere Steuerkante 39 zu kurz ist, um den Steuerschieber 12 in seine untere Lage zu bringen.

Eine gegebenfalls eingeleitete kleine Bewegung des Steuerschiebers 12 nach unten wird - bei verschlossener Steuernut 26 - durch das Einspeisen von Druckmedium durch die Hilfsbohrung 51 in den Raum unter der Steuerfläche 47 wieder rückgängig gemacht.

Der Druck während der kurzen Zeit zwischen dem Öffnen und-beim Rücksprung des Kolbens 3 - dem Wiederverschliessen der Steuernut 26 durch die obere Steuerkante 39 reicht aus, um die Kugel 54 vom linken Ventilsitz 55 abzuheben und sie nach rechts zu bewegen. Damit ist aber der Leitungsabschnitt 27 b über die Leitungsabschnitte 31 und 25 mit der Rücklaufleitung 17 verbunden. Diese Verbindung bleibt auch dann bestehen, wenn die Steuernut 26 wieder verschlossen ist. Der Steuerschieber 12 führt seinen Arbeitshub dadurch in der gleichen Weise und in der gleichen Ventil- oder Steuerzeit tₛₜ aus, wie wenn der Schlagkolben 3 seine gesamte Energie ohne Reflexion an den Meissel 4 abgibt und in der Aufschlagstellung S-S verharrt.

Die Ventilzeit tₛₜ, die auch der Zeit entspricht, die vergeht, um die Ringfläche 35 von der Druckleitung 5 zu trennen und mit der Rücklaufleitung 17 zu verbinden, ist konstruktiv so gewählt, dass die Reflexionsenergie durch Verdrängen des Drucköls vor der Ringfläche 35 durch die Leitungen 18 und 13 in den Druckspeicher 8 voll genutzt werden kann.

Das in den Druckspeicher 8 eingeflossene Drucköl steht für den nächsten Schlaghub zur Verfügung und hat die Wirkung wie eine Steigerung der Fördermenge 0₀. Da die Schlagzahl Z des Schlagkolbens 3 proportional der Fördermenge Qₒ ist, wird durch die Nutzbarmachung bzw. Rückgewinnung der Reflexionsenergie auch die Schlagzahl Z und damit die Gesamtleistung der Schlagvorrichtung 1 gesteigert.

In Abwandlung des beschriebenen Ausführungsbeispiels kann der Steuerschieber 12 auch durch eine Druckfeder in Richtung auf seine untere Lage beaufschlagt werden, wie dies beispielsweise in der EP-A1-0070246 beschrieben ist.

## Patentansprüche

1. Hydraulische Schlagvorrichtung mit einem in einem Arbeitszylinder (2) beweglichen und auf einen Meissel (4) aufschlagenden Schlagkolben (3), einem in einem Steuerventil (10) bewegbaren Ventilkörper (12) und einem mit der Druckleitung (5) verbundenen Druckspeicher (8), wobei der Schlagkolben (3) zwei verschieden grosse in Bewegungsrichtung entgegengesetzt beaufschlagbare Ringflächen (34, 35) aufweist, von denen die kleinere (34) ständig mit der Druckleitung (5) und die grössere (35) über das Steuerventil (10) wechselweise mit der Druckleitung (5) und der Rücklaufleitung (17) verbunden ist, und wobei der bewegliche Ventilkörper (12) des Steuerventils (10) mit zwei verschieden grossen, in Bewegungsrichtung beaufschlagbaren Teilflächen (Au - A42, 47) versehen ist, von denen die kleinere (A₄₄ - A₄₂) ständig mit der Druckleitung und die grössere (47) als Steuerfläche über eine Steuerleitung durch eine zwischen den Ringflächen (34, 35) des Schlagkolbens (3) gelegene Umfangsnut (36) abwechselnd mit der Druckleitung (5) und der Rücklaufleitung (17) verbunden ist, gekennzeichnet durch folgende Merkmale:
- In der Steuerleitung (27) ist ein mit drei Anschlüssen versehenes Halteventil (30) angeordnet,
- von dem Halteventil (30) ist ein Anschluss mit dem Steuerventil (10), ein Anschluss mit dem Arbeitszylinder (2) und ein Anschluss unmittelbar mit der Rücklaufleitung (17) verbunden,
- die mit dem Arbeitszylinder (2) und der Rücklaufleitung (17) verbundenen Anschlüsse sind axial ausgerichtet und bilden die Ausgänge (55, 56) eines Hohlzylinders (53),
- der in dem Hohlzylinder (53) bewegliche Ventilkörper (54) weist einen Querschnitt auf, der kleiner ist als der Querschnitt des Hohlzylinders (53).

2. Schlagvorrichtung nach Anspruch 1, dadurch gekennzeichnet, dass der in dem Halteventil (30) bewegliche Ventilkörper (54) als Kugel augebildet ist.

3. Schlagvorrichtung nach Anspruch 2, dadurch gekennzeichnet, dass der mit dem Steuerventil (10) verbundene Anschluss (27 b) des Halteventils (30) radial in den Hohlzylinder (53) einmündet und in axialer Richtung des Hohlzylinders (53) derart angeordnet ist, dass dessen Mittellinie, wenn die Kugel (54) an dem mit der Rücklaufleitung (17) verbundenen Anschluss zugeordneten Ventilsitz (55) anliegt, durch die diesem Anschluss zugewandte Hälfte der Kugel (54) verläuft.

## Claims

1. A hydraulic percussion device having: a percussion piston (3) moving in a working cylinder (2) and impinging on a bit (4); a valve member (12) movable in a control valve (10); and a pressure accumulator (8) connected to the pressure line (5), the percussion piston (3) having two annular faces (34, 35) of different size which can be acted upon oppositely in the direction of movement, of which the smaller annular face (34) is always connected to the pressure line (5) and the larger annular face (35) is connected via the control valve (10) alternately to the pressure line (5) and the return line (17), and the moving valve member (12) of the control valve (10) having two component faces (A₄₄ - /\₄₂; 47) of different size which can be acted upon in the direction of movement, of which the smaller component face (A₄₄ - A₄₂) is always connected to the pressure line and the larger component face (47) is connected as a control face via a control line and a peripheral groove (36) disposed between the annular faces (34, 35) of the percussion piston (3) alternately to the pressure line (5) and the return line (17), characterized by the following features:
- a holding valve (30) having three connections is disposed in the control line (27),
- from the holding valve (30) one connection is connected to the control valve (10), one connection is connected to the working cylinder (2), and one connection is connected directly to the return line (17)
- the connections connected to the working cylinder 2 and the return line (17) are axially aligned and form the outlets (55, 56) of a hollow cylinder( 53),
- the valve member (54) moving in the hollow cylinder (53) has a cross-section which is smaller than the cross-section of the hollow cylinder (53).

2. A percussion device according to claim 1, characterized in that the valve body (54) moving in the holding valve (30) takes the form of a ball.

3. A percussion device according to claim 2, characterized in that the connection (27 b) of the holding valve (30) connected to the control valve (10) discharges radially into the hollow cylinder (53) and is so disposed in the axial direction thereof that when the ball (54) bears against the valve seat (55) associated with the connection extending to the return line (17) the centre line of the connection (27 b) extends through that half of the ball which is adjacent to the connection connected to the return line.

## Revendications

1. Dispositif de percussion hydraulique comprenant un piston de percussion (3) qui se déplace dans un cylindre de travail (2) et frappe un outil coupant (4), un corps de soupape (12) qui peut se déplacer dans une soupape de distribution (10) et un réservoir de pression (8) relié à la conduite sous pression (5), le piston de percussion (3) comportant deux surfaces annulaires (34, 35) de dimensions différentes qui peuvent être soumis à l'action du milieu de pression de manière à se déplacer en sens inverse, l'une, la plus petite (34), étant reliée en permanence à la conduite sous pression (5) et l'autre, la plus grande (35) étant reliée alternativement par l'intermédiaire de la soupape de distribution (10) à la conduite sous pression (5) et à la conduite de retour (17), le corps de soupape mobile (12) de la soupape de distribution (10) comportant deux surfaces partielles (A₄₄ - A₄₂₁ 47) de dimensions différentes qui peuvent être soumises à l'action du milieu de pression dans la direction du mouvement, dont l'une la plus petite (A₄₄-A₄₂) est reliée en permanence à la conduite sous pression et dont l'autre, la plus grande (47), qui constitue une surface de commande, est par l'intermédiaire d'une conduite de commande comportant une rainure périphérique (36) située entre les surfaces annulaires (34, 35) du piston de percussion (3), reliée alternativement à la conduite sous pression (5) et à la conduite de retour (17) caractérisé en ce que la conduite de commande (27) contient un soupape d'arrêt (30) comportant trois raccords en ce que la soupape d'arrêt (30) comporte un raccord relié à la soupape de distribution (10), un raccord relié au cylindre de travail (2) et un raccord relié directement à la conduite de retour (17) en ce que les raccords reliés au cylindre de travail (2) et à la conduite de retour (17) sont orientés dans le sens axial et constitue les sorties (55, 56) d'un cylindre creux (53) et en ce que le corps de soupape (54) qui peut se déplacer dans le cylindre creux (53) présente une section transversale inférieure à la section transversale du cylindre creux (53).

2. Dispositif de percussion selon la revendication 1, caractérisé en ce que le corps de soupape (54) qui se déplace dans la soupape d'arrêt (30) est une bille.

3. Dispositif de percussion selon la revendication 2, caracterisé en ce que le raccord (27 b) de la soupape d'arrêt (30) qui est relié à la soupape de distribution (10) débouche dans le sens radial dans le cylindre creux (53) et est disposé dans la direction axiale du cylindre creux (53) de telle manière que lorsque la bille (54) s'applique contre le siège de soupape (55) correspondant au raccord relié à la conduite de retour (17) la ligne médiane de ce raccord passe par la moitié de la bille (54) qui est tournée vers lui.
